# EUROPÄISCHE PATENTSCHRIFT

(11) **EP 0 562 223 B1**
(45) Veröffentlichungstag und Bekanntmachung des Hinweises auf die Patenterteilung: **29.10.1997**
(21) Anmeldenummer: 92890263.4
(22) Anmeldetag: 16.12.1992
(51) Int. Cl.: B01D 33/048, B30B 9/24

(54) **Siebbandpresse**
Screening belt press
Presse à tamis sans fin

(30) Priorität: 23.03.1992 AT 590/92
(43) Veröffentlichungstag der Anmeldung: 29.09.1993
(73) Patentinhaber: VALENTIN STOSSIER OHG, A-9210 Pörtschach am Wörthersee (Kärnten) (AT)
(72) Erfinder: Stossier, Valentin, A-9210 Pörtschach am Wörthersee, Kärnten (AT)
(74) Vertreter: Beer, Manfred, Dipl.-Ing.

(56) Entgegenhaltungen:
- EP-A- 0 197 731
- DE-U- 9 200 497
- FR-A- 2 204 440
- GB-A- 1 515 286
- US-A- 3 922 963
- PATENT ABSTRACTS OF JAPAN vol. 9, no. 46 (M-360)(1769) 27. Februar 1985 & JP-A-59 185 598 (KURITA KOGYO K.K.) 22. Oktober 1984
- PATENT ABSTRACTS OF JAPAN vol. 9, no. 46 (M-360)(1769) 27. Februar 1985 & JP-A-59 185 598

## Beschreibung

Die Erfindung betrifft eine Vorrichtung zum Auspressen von Flüssigkeit aus die Flüssigkeit enthaltenden Stoffen, insbesondere zum Entsaften von Obstmaische, mit einem endlosen Siebpreßband, das in der Vorrichtung von Preßwalzen und Umlenkwalzen, die zwischen den in einem Rahmen der Vorrichtung gelagerten Preßwalzen vorgesehen sind, serpentinenartig geführt ist, wobei der Stoff auf der den Preßwalzen zugekehrten Seite des Siebpreßbandes aufbringbar ist, und wobei die Umlenkwalzen mit ihren Enden an Trägern gelagert sind, die ihrerseits im Rahmen der Vorrichtung verschwenkbar gelagert sind.

Zum Auspressen von Flüssigkeiten aus Stoffen sind Vorrichtungen bekannt, bei welchen der Stoff, z.B. Obstmaische, zwischen Siebpreßbändern über Entwässerungstrommeln geführt wird, wobei die Siebpreßbänder die Entwässerungstrommeln über einen Teil ihres Umfanges umschlingen. Derartige Vorrichtungen sind beispielsweise aus der AT-B-363 872 (oder der EP-B-0 013 549) bekannt.

Aus dem Aufsatz "Im Westen nichts Neues?" in "Flüssiges Obst, Fachzeitschrift der Fruchtsaft-, Gemüsesaft- und Fruchtweinindustrie", Heft 8/91, Seite 448 ist eine Vorrichtung zum Auspressen von Flüssigkeiten aus die Flüssigkeit enthaltenden Stoffen ("Obstbandpresse") mit einem endlosen Siebpreßband bekannt. Bei dieser bekannten Obstbandpresse wird das Siebpreßband serpentinenartig zwischen in einem Rahmen der Vorrichtung gelagerten Preßwalzen und zwischen diesen angeordneten Umlenkwalzen geführt. Der anzupassende Stoff wird auf die Preßwalzen zugekehrte Seite des Siebpreßbandes aufgebracht. Nicht gelöst bei dieser bekannten Obstbandpresse ist das Problem des richtigen und gegebenenfalls einstellbaren Anpreßdruckes zwischen dem Siebpreßband und den Preßwalzen, da sowohl die Preßwalzen als auch die Umlenkwalzen im Rahmen der bekannten Obstbandpresse starr gelagert sind.

Eine Vorrichtung mit den Merkmalen des Oberbegriffs des unabhängigen Anspruches 1 aus der JP-A-59 185 598 bekannt.

Aus der US-A-3 922 963 ist eine Obstsaftpresse bekannt, bei welcher das zu entsaftende Obst zwischen zwei Siebbändern aufgenommen ist. Die Siebbänder werden serpentinenartig zwischen Preßwalzen und Umlenkwalzen geführt. Die Umlenkwalzen sind an Lenkern gelagert, die von Pneumatikzylindern belastet werden, um die Pressung zwischen den Siebbändern auf den gewünschten Wert einzustellen.

Der Erfindung liegt die Aufgabe zugrunde, eine Vorrichtung der eingangs genannten Gattung zu schaffen, mit welcher auch bei Verwendung eines einzigen, endlos umlaufenden Siebpreßbandes ein leistungsfähiges Entsaften von Obstmaische und allgemein ein leistungsfähiges Auspressen von Flüssigkeit aus Flüssigkeit enthaltenden Stoffen möglich ist.

Gemäß der Erfindung wird diese Aufgabe dadurch gelöst, daß die Schwenkachse der Träger wenigstens einer Umlenkwalze zur Achse dieser Umlenkwalze so versetzt ist, daß sich unter der Wirkung der Spannung im Siebpreßband, die durch eine Bandspannvorrichtung erzeugt wird, ein auf die Umlenkwalze einwirkendes Moment ergibt, das diese an die bezogen auf die Laufrichtung des Siebpreßbandes vor ihr angeordnete Preßwalze andrückt.

Aufgrund der erfindungsgemäß vorgeschlagenen Lagerung einer, mehrerer oder aller Umlenkwalzen für das Siebpreßband kann die Andrückkraft der Umlenkwalze auf die benachbarte Preßwalze, insbesondere am Ende der Umschlingung der Preßwalze durch das Siebpreßband, auf den jeweils gewünschten zusätzlichen Druck auf den zu pressenden Stoff (Obstmaische) eingestellt werden. Je nach der Ausrichtung der Schwenkachse der Träger, welche die Umlenkwalze tragen, geht nämlich die Resultierende aus den vom Siebpreßband auf die Umlenkwalze ausgeübten Kräften entweder durch die Schwenkachse der Träger (neutrale Stellung) oder die Resultierende hat von der Schwenkachse einen Abstand, so daß sich ein die Umlenkwalze gegen die benachbarte Preßwalze drükkendes Moment ergibt.

In einer praktischen Ausführungsform der erfindungsgemäßen Vorrichtung kann vorgesehen sein, daß die Achsen der Preßwalzen und der Umlenkwalzen horizontal ausgerichtet und im wesentlichen in einer Ebene angeordnet sind.

In der Praxis bewährt sich eine Vorrichtung gemäß der Erfindung, bei welcher vorgesehen ist, daß Preßwalzen in Laufrichtung des Siebpreßbandes einen abnehmenden Durchmesser besitzen.

Eine bevorzugte Ausführungsform der erfindungsgemäßen Vorrichtung besteht darin, daß die Träger der Umlenkwalze an im Rahmen verstellbaren Lagern gelagert ist. Bei dieser Ausführungsform kann der Anpreßdruck, d.h. der Druck, mit welchem die wenigstens eine Umlenkwalze unter der Wirkung der Spannung des Siebpreßbandes über das Siebpreßband an der ihr zugeordneten Preßwalze anliegt, auf den jeweils gewünschten Wert dadurch eingestellt werden, daß die Stellung der Lager geändert und dadurch die Lage der oben erwähnten Resultierenden zur Schwenkachse der Träger der Umlenkwalze entsprechend gewählt wird. Dadurch ist es möglich, den zusätzlichen Druck, der vom Siebpreßband unter der Wirkung der Umlenkwalze auf den Stoff ausgeübt wird, an die Eigenschaften bzw. den Entwässerungs(Entsaftungs)grad des Stoffes (Obstmaische) anzupassen.

Bei dieser Ausführungsform gestaltet sich das Verstellen der Träger für die Umlenkwalze und damit das Wählen des Anpreßdruckes derselben an die ihr zugeordnete Preßwalze besonders einfach, wenn gemäß einem Vorschlag der Erfindung vorgesehen ist, daß die Träger der Umlenkwalze an Lagerträgern gelagert sind, die an im wesentlichen senkrecht zu den Achsen der Preßwalzen verlaufenden Teilen des Rahmens der Vorrichtung festklemmbar sind.

In einer praktischen Ausführungsform der erfindungsgemäßen Vorrichtung kann vorgesehen sein, daß die Ebene, in der die Schwenkachse der Träger wenigstens einer Umlenkwalze und die Achse dieser Umlenkwalze liegen, zur Ebene, in der die Drehachsen der benachbarten Preßwalzen liegen, schräg ausgerichtet ist und daß die Drehachse der Umlenkwalze näher zu einer Bezugsebene angeordnet ist als die Schwenkachse der Träger, wobei diese Bezugsebene zu der Ebene, in der die Drehachsen der benachbarten Preßwalzen liegen, senkrecht steht und durch die Drehachse der Preßwalze geht, die bezogen auf die Laufrichtung des Siebpreßbandes vor der Umlenkwalze liegt. Die Träger haben bei dieser Ausführungsform beispielsweise einen von ihnen senkrecht abstehenden Schenkel, an dem die Umlenkwalze gelagert ist.

Bei dieser Ausführungsform wird die Umlenkwalze unter der Wirkung der Spannung des Siebpreßbandes zusätzlich auf die Preßwalze zu belastet und damit der Anpreßdruck des Siebpreßbandes an die Preßwalze erhöht, die auf der Seite angeordnet ist, welcher die Achse des Trägers von der durch die Schwenkachse des Trägers gehenden Ebene benachbart ist. Bevorzugt ist dabei, daß die Träger der Umlenkwalze in einer Ebene liegen, in der auch die Schwenkachse der Träger liegt, und daß die Achse der Umlenkwalze auf der Seite dieser Ebene angeordnet ist, die der Preßwalze benachbart ist, die bezogen auf die Laufrichtung des Siebpreßbandes vor dieser Umlenkwalze angeordnet ist.

Weitere Einzelheiten und Vorteile der Erfindung ergeben sich aus der nachstehenden Beschreibung des in den Zeichnungen dargestellten bevorzugten Ausführungsbeispieles der Erfindung. Es zeigt:
Fig. 1 eine Siebbandpresse in Seitenansicht und
Fig. 2 eine Einzelheit der Siebbandpresse im Bereich einer verschwenkbar gelagerten Umlenkwalze.

Die erfindungsgemäße Siebbandpresse besitzt einen Rahmen 1, in dem oben ein Maischebehälter 2 mit Maischeaufgabe montiert ist. Im Rahmen 1 sind um horizontal ausgerichtete und im gezeigten Ausführungsbeispiel im wesentlichen in einer horizontalen Ebene liegenden Drehachsen gelagerte Preßwalzen 3, 3', 3'' und 3''' gelagert. Die Preßwalzen 3, 3', 3'' und 3''' sind in Lagerträgern 20 gelagert, die an einem sich im wesentlichen horizontal erstreckenden Hauptträger 21 des Rahmens 1 befestigt sind. Zwischen den Preßwalzen 3 sind Umlenkwalzen 4, 4' und 4'' vorgesehen. Im Rahmen 1 ist in Fig. 1 ganz links eine Antriebswalze 5 für ein Siebpreßband 22 vorgesehen. Diese Antriebswalze 5 wird durch einen nicht gezeigten Motor angetrieben.

Wie aus Fig. 1 ersichtlich, ist das Siebpreßband 22 zwischen den Preßwalzen 3 und den Umlenkwalzen 4 serpertinenartig geführt.

Dem unterhalb der Preßwalzen 3 und Umlenkwalzen 4 zurücklaufenden Trum des Siebpreßbandes 22 ist ein die seitliche Ausrichtung des Siebpreßbandes 22 erfassender Bandfühler 6 zugeordnet. Weiters ist diesem Trum des Siebpreßbandes 22 eine Bandrichtwalze 7 zugeordnet, die im Rahmen 1 senkrecht zur Zeichnungsebene von Fig. 1 verstellbar gelagert ist. Zur Verstellung der Bandrichtwalze sind im gezeigten Ausführungsbeispiel als pneumatisch beaufschlagbare Stellglieder ausgeführte Verstellvorrichtungen vorgesehen.

Schließlich läuft das Siebpreßband 22 um eine ebenfalls durch pneumatische Federbälge 8 betätigte Bandspannvorrichtung wieder zurück zu der Maischeaufgabe 2.

Jeder Preßwalze 3 ist noch eine Abstreifvorrichtung 9 zugeordnet, die dem sich nach oben bewegenden Abschnitt - das Siebpreßband 22 läuft in Fig. 1 im Gegenuhrzeigersinn (Pfeil 34) um - zugeordnet ist. Die Abstreifvorrichtung 9 streift an den Preßwalzen 3 allenfalls anhaftenden, zu entwässernden oder entsaftenden Stoff, z.B. Obstmaische, von den Preßwalzen 3 ab und bringt den Stoff auf das umlaufende Siebpreßband 22 zurück.

Die aus dem zu entwässernden Stoff ausgepreßte Flüssigkeit, im Falle von Obstmaische der Obstsaft, wird von Leiteinrichtungen gesammelt und Saftsammelwannen 11 zugeführt.

Wie in Fig. 1 angedeutet und in Fig. 2 in mehr Einzelheiten dargestellt, sind die Umlenkwalzen 4 an Trägern 30 um Achsen 31 drehbar gelagert. Die Träger 30 sind an horizontal verlaufenden, zu den Achsen 31 senkrechten Hauptträgern 21 des Rahmens 1 der Preßvorrichtung um horizontale, d.h. zu den Achsen 31 der Umlenkwalze 4 parallele Achsen 32 verschwenkbar in Lagerträgern 33 gelagert. Dabei ist die Achse 31 der Umlenkwalze 4 gegenüber der durch die Achse 32 des Trägers 30 gehenden Ebene 35 versetzt und zwar so versetzt angeordnet, daß die Achse 31 gegenüber der Ebene 35, die durch die Schwenkachse 32 der Träger 30 geht, auf der Seite angeordnet ist, die bezogen auf die Laufrichtung des Siebpreßbandes 22 (Pfeil 34 in Fig. 2) der vor der Umlenkwalze 4 angeordneten Preßwalze 3 zugekehrt ist.

Dadurch ergibt sich unter der Wirkung der Spannung im Siebpreßband 22, die durch die Bandspannvorrichtung 8 erzeugt wird, ein auf die Umlenkwalze 4 einwirkendes Moment, das diese an die bezogen auf die Laufrichtung (Pfeil 34) des Siebpreßbandes 22 vor ihr angeordnete Preßwalze 3 andrückt. Das Moment entsteht dadurch, daß die Resultierende aus den vom Siebpreßband 22 auf die Umlenkwalze 4 ausgeübten Kräften auf der Seite der Schwenkachse 32 der Träger 30 liegt, die der bezogen auf die Laufrichtung des Siebpreßbandes 22 vor der Umlenkwalze 4 liegenden Preßwalze 3 benachbart ist. Durch dieses Moment wird von der Umlenkwalze 4 auf die vor ihr angeordnete Preßwalze 3 und damit auf den zu pressenden Stoff (Obstmaische) zusätzlicher Druck ausgeübt.

Wie in Fig. 1 angedeutet und in Fig. 2 in Einzelheiten dargestellt, sind die Lagerträger 33 der die Umlenkwalze 4 tragenden Träger 30 mit Hilfe von Spannschrauben 36 an den horizontal verlaufenden Hauptträgern 21 des Rahmens 1 der Vorrichtung festgeklemmt. So ist es möglich, die Stellung der Träger 30, welche die Umlenkwalze 4 tragen, zwischen benachbarten Preßwalzen 3 zu verändern und damit auch die Größe des Momentes und damit des Anpreßdruckes, mit dem die Umlenkwalze 4 über das Siebpreßband 22 auf die vor ihr angeordnete Preßwalze 3 gedrückt werden soll, auf das jeweils gewünschte Maß einzustellen. Dabei ist auch eine Stellung möglich, in der die Umlenkwalze 4 auf keine der beiden ihr benachbarten Preßwalzen 3 drückt.

So ist bei der in Fig. 1 gezeigten Ausführungsform beispielsweise die Umlenkwalze 4 zwischen den Preßwalzen 3 und 3' bzw. sind ihre Träger 30, genauer deren Lagerträger 33, am Teil 21 des Rahmens 1 so eingestellt, daß die Umlenkwalze 4 auf die bezogen auf die Bandlaufrichtung (Pfeil 34 in Fig. 2) - vor ihr liegende Preßwalze - weniger Druck ausübt als die Umlenkwalze 4' zwischen den Preßwalzen 3' und 3''.

Es ist ersichtlich, daß durch die besondere Art der Lagerung der Umlenkwalzen 4 und die Verstellbarkeit der Lagerträger 33 der Träger 30 für die Umlenkwalzen 4 der Druck, mit dem das endlose Siebpreßband 22 an die Preßwalzen 3 im Bereich des Endes der Umschlingung der Preßwalzen 3 durch das Siebpreßband 22 auf den jeweils gewünschten Wert, beispielsweise in Abhängigkeit von den Eigenschaften des Stoffes, aus dem Flüssigkeit auszupressen ist, eingestellt werden kann.

Auf diese Art und Weise kann durch entsprechende Einstellung der Umlenkwalzen 4 bzw. ihrer Träger 30 die Verstärkung des Anpreßdruckes des Siebpreßbandes 22 an die Preßwalzen 3 zunehmend erhöht werden, so daß auch am Beginn des Entsaftungsvorganges keine Gefahr besteht, daß noch saftreiche Obstmaische seitlich zwischen dem Siebpreßband 22 und den Preßwalzen 3 herausgedrückt wird, und dennoch ein hoher Entsaftungsgrad erreicht wird.

Zusammenfassend kann die Erfindung in einem Ausführungsbeispiel wie folgt dargestellt werden:

Bei einer Saftbandpresse zum Entsaften von Obstmaische wird ein endloses Siebpreßband 22 serpentinenartig zwischen Preßwalzen 3 und zwischen den Preßwalzen 3 angeordneten Umlenkwalzen 4 geführt. Die Umlenkwalzen 4 sind über Träger 30 und Lagerträger 33 im Rahmen 1 der Vorrichtung um Schwenkachsen 32 verschwenkbar gelagert. Die Lagerträger 33 der Träger 30 für die Umlenkwalzen 4 sind verstellbar, so daß der Abstand der Resultierenden aus den vom Siebpreßband 22 auf die Umlenkwalze 4 ausgeübten Kräfte zur Schwenkachse 32 der Träger 30 geändert werden kann. Auf diese Art und Weise kann die Größe des Momentes, durch das die Umlenkwalze 4 auf die eine oder andere der benachbarten Preßwalzen 3 gedrückt wird, auf den jeweils günstigsten Wert eingestellt werden, um den Anpreßdruck zwischen Siebpreßband 22 und Preßwalze 3 am Ende eines Umschlingungsbereiches zwischen Siebpreßband 22 und Preßwalze 3 zu erhöhen.

Bei der erfindungsgemäßen Vorrichtung ergibt sich noch der Vorteil, daß an der den Preßwalzen 3 gegenüberliegenden Seite des Siebpreßbandes 22 an diesem anhaftende Flüssigkeit durch die Umlenkwalzen 4 abgestreift wird, bevor noch der Stoff (z.B. die Obstmaische) entlastet wird. So wird verhindert, daß Flüssigkeit vom Stoff, wenn er am Ende des Bereiches, in dem die Preßwalzen 3 vom Siebpreßband 22 umschlungen sind, wieder aufgesaugt wird.

## Patentansprüche

1. Vorrichtung zum Auspressen von Flüssigkeit aus die Flüssigkeit enthaltenden Stoffen, insbesondere zum Entsaften von Obstmaische, mit einem endlosen Siebpreßband (22), das in der Vorrichtung von Preßwalzen (3) und Umlenkwalzen (4), die zwischen den in einem Rahmen (1) der Vorrichtung gelagerten Preßwalzen (3) vorgesehen sind, serpentinenartig geführt ist, wobei der Stoff auf der den Preßwalzen (3) zugekehrten Seite des Siebpreßbandes (22) aufbringbar ist, und wobei die Umlenkwalzen (4) mit ihren Enden an Trägern (30) gelagert sind, die ihrerseits im Rahmen (1) der Vorrichtung verschwenkbar gelagert sind, dadurch gekennzeichnet, daß die Schwenkachse (32) der Träger (30) wenigstens einer Umlenkwalze (4) zur Achse (31) dieser Umlenkwalze (4) so versetzt ist, daß sich unter der Wirkung der Spannung im Siebpreßband (22), die durch eine Bandspannvorrichtung (8) erzeugt wird, ein auf die Umlenkwalze (4) einwirkendes Moment ergibt, das diese an die bezogen auf die Laufrichtung (34) des Siebpreßbandes (22) vor ihr angeordnete Preßwalze (3) andrückt.

2. Vorrichtung nach Anspruch 1, dadurch gekennzeichnet, daß die Achsen der Preßwalzen (3) und die Achsen (31) der Umlenkwalzen (4) horizontal ausgerichtet und im wesentlichen in einer Ebene angeordnet sind.

3. Vorrichtung nach Anspruch 1 oder 2, dadurch gekennzeichnet, daß die Preßwalzen (3) in Laufrichtung (34) des Siebpreßbandes (22) einen abnehmenden Durchmesser besitzen.

4. Vorrichtung nach einem der Ansprüche 1 bis 3, dadurch gekennzeichnet, daß die Träger (30) der Umlenkwalze (4) an im Rahmen (1) der Vorrichtung verstellbaren Lagern (32, 33) gelagert sind.

5. Vorrichtung nach Anspruch 4, dadurch gekennzeichnet, daß die Träger (30) der Umlenkwalze (4) an Lagerträgern (33) gelagert sind, die an im wesentlichen senkrecht zu den Achsen (31) der Preßwalzen (3) verlaufenden Teilen (21) des Rahmens (1) der Vorrichtung festklemmbar sind.

6. Vorrichtung nach einem der Ansprüche 1 bis 5, dadurch gekennzeichnet, daß die Ebene, in der die Schwenkachse (32) der Träger (30) wenigstens einer Umlenkwalze und die Achse (31) dieser Umlenkwalze (4) liegen, zur Ebene, in der die Drehachsen der benachbarten Preßwalzen (3) liegen, schräg ausgerichtet ist und daß die Drehachse (31) der Umlenkwalze (4) näher zu einer Bezugsebene angeordnet ist als die Schwenkachse (32) der Träger (30), wobei diese Bezugsebene zu der Ebene, in der die Drehachsen der benachbarten Preßwalzen (3) liegen, senkrecht steht und durch die Drehachse der Preßwalze (3) geht, die bezogen auf die Laufrichtung (34) des Siebpreßbandes (22) vor der Umlenkwalze (4) liegt.

7. Vorrichtung nach Anspruch 6, dadurch gekennzeichnet, daß die Träger (30) der Umlenkwalze (4) in einer Ebene (35) liegen, in der auch die Schwenkachse (32) der Träger (30) liegt, und daß die Achse (31) der Umlenkwalze (4) auf der Seite dieser Ebene (35) angeordnet ist, die der Preßwalze (3) benachbart ist, die bezogen auf die Laufrichtung (34) des Siebpreßbandes (22) vor dieser Umlenkwalze (4) angeordnet ist.

8. Vorrichtung nach einem der Ansprüche 1 bis 7, dadurch gekennzeichnet, daß die Schwenkachse (32) der Träger (30) auf der dem Siebband (22) abgewandten Seite der Umlenkwalze (4) angeordnet ist.

## Claims

1. Device for pressing fluid out of substances which contain the fluid, in particular for removing the juice from fruit pulp, with a continuous sieve pressing belt (22), which is conducted in a serpentine-like manner in the device by means of pressing rollers (3) and deflector rollers (4), which are provided between the pressing rollers (3) which are mounted in a frame (1) of the device, wherein the substance is applied to the side of the sieve press belt (22) which is turned towards the pressing roller (3), and wherein the deflector rollers (4) are mounted with their ends on supports (30), which, on their side, are mounted in a pivotable manner in the frame (1) of the device, characterised in that the pivot axis (32) of the supports (30) of at least one deflector roller (4) is displaced in relation to the axis (31) of this deflector roller (4) such that, under the effect of the tension in the sieve press roller (22), which is generated by a belt tensioning device (8), there results a force which acts on the deflector roller (4), and which presses this onto the pressing roller (3) which is arranged upstream thereof in relation to the direction of travel (34) of the sieve press belt (22).

2. Device according to Claim 1, characterised in that the axes of the pressing rollers (3) and the axes (31) of the deflector rollers (4) are directed in a horizontal manner and substantially arranged in one plane.

3. Device according to Claim 1 or 2, characterised in that the pressing rollers (3) have a diameter which decreases in the direction of travel (34) of the sieve press belt (22).

4. Device according to any one Claims 1 to 3, characterised in that the supports (30) of the deflector roller (4) are mounted on bearings (32, 33) which are adjustable within the frame (1) of the device.

5. Device according to Claim 4, characterised in that the supports (30) of the deflector roller (4) are mounted on bearing supports (33) which can be clamped securely on parts (21) of the frame (1) of the device, which parts extend substantially perpendicular to the axes (31) of the pressing rollers (3).

6. Device according to any one of Claims 1 to 5, characterised in that the plane in which the pivot axis (32) of the supports (30) of at least one deflector roller and the axis (31) of this deflector roller (4) are located, is directed at an angle to the plane in which the rotational axes of the adjacent pressing rollers (3) are located; and in that the rotational axis (31) of the deflector roller (4) is disposed closer to a reference plane than the pivot axis (32) of the supports (30), wherein this reference plane is parallel to the plane in which the rotational axes of the adjacent pressing rollers (3) are located and to which the rotational axis of the pressing roller (3) passes, which is located in front of the deflector roller (4) in relation to the direction of travel (34) of the sieve press belt (22).

7. Device according to Claim 6, characterised in that the supports (30) of the deflector roller (4) are located in a plane (35) in which the pivot axis (32) of the supports (30) is also located; and in that the axis (31) of the deflector roller (4) is disposed on the side of this plane (35), which is adjacent to the pressing roller (3), which is disposed in front of this deflector roller in relation to the running direction (34) of the sieve press belt (22).

8. Device according to any one of Claims 1 to 7, characterised in that the pivot axis (32) of the supports (30) is disposed on the side of the deflector roller (4) which is turned away from the sieve belt (22).

## Revendications

1. Dispositif pour extraire du liquide de substances contenant lesdits liquides, notamment pour extraire le jus de moût de fruits, comportant une bande de filtre (22) sans fin qui circule en serpentin à l'intérieur du dispositif, entre des rouleaux presseurs (3) et des rouleaux de déviation (4) prévus entre les rouleaux presseurs (3) montés dans un châssis (1) du dispositif, la substance étant appliquée sur la face de la bande de filtre (22) tournée vers les rouleaux presseurs (3) et les rouleaux de déviation (4) étant montés au niveau de leurs extrémités sur des supports (30) qui de leur côté sont montés pivotants dans le châssis (1) du dispositif, caractérisé par le fait que l'axe de pivotement (32) des supports (30) d'au moins un rouleau de déviation (4) est décalé par rapport à l'axe (31) dudit rouleau de déviation (4) de manière telle qu'il apparaisse, sous l'action de la tension dans la bande de filtre (22) produite par un dispositif tendeur de bande (8), un moment qui agit sur le rouleau de déviation (4) et presse celui-ci contre le rouleau presseur (3) disposé avant lui dans la direction de circulation (34) de la bande de filtre (22).

2. Dispositif selon la revendication 1, caractérisé par le fait que les axes des rouleaux presseurs (3) et les axes (31) des rouleaux de déviation (4) sont horizontaux et sont disposés essentiellement dans un plan.

3. Dispositif selon la revendication 1 ou 2, caractérisé par le fait que les rouleaux presseurs (3) ont un diamètre qui décroît dans la direction (34) de circulation de la bande de filtre (22).

4. Dispositif selon l'une des revendications 1 à 3, caractérisé par le fait que les supports (30) des rouleaux de déviation (4) sont montés dans des paliers (32, 33) réglables sur le châssis (1) du dispositif.

5. Dispositif selon la revendication 4, caractérisé par le fait que les supports (30) des rouleaux de déviation (4) sont montés sur des supports de palier (33) qui peuvent être fixés à des éléments (21) du châssis (1) du dispositif s'étendant sensiblement perpendiculairement aux axes (31) des rouleaux presseurs (3).

6. Dispositif selon l'une des revendications 1 à 5, caractérisé par le fait que le plan dans lequel sont situés l'axe de pivotement (32) des supports (30) d'au moins un des rouleaux de déviation et l'axe (31) dudit rouleau de déviation (4) est incliné par rapport au plan dans lequel sont situés les axes de rotation des rouleaux presseurs (3) voisins et par le fait que l'axe de rotation (31) du rouleau de déviation (4) est disposé plus près d'un plan de référence que l'axe de pivotement (32) des supports (30), ledit plan de référence étant perpendiculaire au plan dans lequel sont situés les axes de rotation des rouleaux presseurs (3) voisins et passant par l'axe de rotation du rouleau presseur (3) qui, par rapport à la direction de circulation (34) de la bande de filtre (22), est situé avant le rouleau de déviation (4).

7. Dispositif selon la revendication 6, caractérisé par le fait que les supports (30) du rouleau de déviation (4) sont disposés dans un plan (35) dans lequel est également situé l'axe de pivotement (32) des supports (30) et par le fait que l'axe (31) du rouleau de déviation (4) est disposé du côté dudit plan (35) qui est voisin du rouleau presseur (3) disposé avant ledit rouleau de déviation (4), par rapport à la direction de circulation (34) de la bande de filtre (22).

8. Dispositif selon lune des revendications 1 à 7, caractérisé par le fait que l'axe de pivotement (32) des supports (30) est disposédu côté de la bande de filtre (22) éloigné du rouleau de déviation (4).
